# EUROPÄISCHE PATENTSCHRIFT

(11) **EP 0 863 082 B1**
(45) Veröffentlichungstag und Bekanntmachung des Hinweises auf die Patenterteilung: **16.08.2000**
(21) Anmeldenummer: 97122221.1
(22) Anmeldetag: 17.12.1997
(51) Int. Cl.: B65D 5/52, B65B 5/10, B65B 35/24

(54) **Verfahren zum Einbringen von Lebensmittelscheiben in Behälter und Vorrichtung zur Durchführung des Verfahrens**
Method for introducing flexible food slices in containers and device for performing the method
Procédé d'introduction de tranches flexibles de denrées alimentaires dans un récipient et dispositif de mise en oeuvre du procédé

(30) Priorität: 07.03.1997 DE 19709412
(43) Veröffentlichungstag der Anmeldung: 09.09.1998
(73) Patentinhaber: Natec Reich, Summer GmbH & Co. KG, 88178 Heimenkirch (DE)
(72) Erfinder: Baur, Willi, 88167 Gestratz (DE)
(74) Vertreter: COHAUSZ HANNIG DAWIDOWICZ & PARTNER

(56) Entgegenhaltungen:
- EP-A- 0 062 249
- DE-U- 8 625 251
- DE-U- 9 410 970
- FR-A- 2 654 707
- US-A- 1 916 227
- US-A- 3 339 714

## Beschreibung

Die Erfindung betrifft ein Verfahren zum Einbringen und Stapeln von Scheiben in Behälter. Bei den Scheiben handelt es sich um einzeln von Folie umhüllte rechteckige, insbesondere quadratische, flexible Scheiben eines leicht verderblichen Lebensmittels wie Käse, Wurst, Soja, Sauce, Frucht, Gemüse, Sülze und ähnlichem. Die Erfindung betrifft weiterhin eine Vorrichtung zur Duchführung des Verfahrens.

Es ist bekannt, einzeln mit Folie luftdicht verschlossene Käsescheiben waagerecht übereinander zu legen, so daß sie einen Scheibenstapel bilden, der von einer Verpackungsfolie umhüllt wird, die außen bedruckt ist, um Informationen über den Inhalt, den Hersteller usw. zu geben. Wird vom Verbraucher die äußere Verpackungsfolie aufgerissen, so ist sie nicht mehr weiter verwendbar und wird in der Regel entsorgt.

Es ist weiterhin aus der EP 0 062 249 A1 eine Vorrichtung bekannt, mit der Scheibenstapel senkrecht stehend in einen Behälter eingebracht werden. Hierzu weist die Vorrichtung oberhalb von mehreren in einer Längsführung gleitenden Behältern umlaufende Transportriemen auf, mittels derer Einzelverpackungen (Scheiben) in ein Magazin eingebracht werden, über welches von unten her ein Sammelbehälter gestülpt ist, der nach dem Füllvorgang auf die Längsführung abgesenkt und weitertransportiert wird. Durch diese Art der Füllung eines Behälters mit Scheiben stehen diese senkrecht im Behälter, so daß die auf den Scheiben wiedergegebenen Informationen nicht durch einen Verbraucher einsehbar sind.

Aufgabe der Erfindung ist es, ein Verfahren zum Einbringen und Stapeln von Scheiben, insbesondere von einzeln von Folie umhüllten, flexiblen Lebensmittelscheiben, in Behälter und eine Vorrichtung zur Durchführung dieses Verfahrens zu schaffen, so daß die Scheiben derart in die Behälter eingebracht werden, daß diese nach ihrem Öffnen weiterhin zur Aufbewahrung der Scheiben genutzt werden können und eine leichte Entnahme der Scheiben von Hand ermöglicht wird.

Diese Aufgabe wird erfindungsgemäß durch ein Verfahren gelöst, bei dem die Scheiben senkrecht zwischen zwei umlaufenden Transportriemen einzeln nach unten transportiert werden und von oben über ein leicht schräggestelltes Führungsblech in den Behälter gleiten, wobei eine Scheibe nach der anderen sich auf die vorherige Scheibe legt und mindestens ein waagerechtes Transportband die Behälter während des Stapelns weiter bewegt.

Hierdurch wird eine Mehrzahl von umhüllten Scheiben aufrecht stehend als Stapel in einem nach oben offenen Behälter angeordnet, wobei der Stapel von den vier senkrechten Außenwänden des Behälters umgeben ist und die umhüllten Scheiben auf dem Behälterboden stehen.

Die in dem Behälter etwa senkrecht stehenden, einzeln verpackten Scheiben sind nach dem Öffnen des Behälters leicht von Hand entnehmbar, da sie in ihrer senkrechten Lage am oberen Rand besonders einfach von Hand greifbar sind und der Behälter insbesondere das Behälterunterteil nach Entfernen einer Außenhülle weiterhin als Aufbewahrungsbox der verbleibenden Scheiben dient bis die letzte entnommen ist.

Eine solche Verpackung ist nicht nur formschön, sondern bietet die Ware auch dem Verbraucher vorteilhaft an. Ferner läßt sich eine solche Verpackung besonders leicht maschinell füllen.

Besonders vorteilhaft ist es, wenn die umhüllten Scheiben mit dem Behälterboden einen Winkel (α) von 60 bis 85 Grad, insbesondere von 80 Grad bilden. Auch sollte der Boden des Behälters eine gewellte Oberseite zum Fixieren der Scheiben aufweisen. Hierbei kann die gewellte Oberseite von einem Abschnitt aus einem steifen Material, insbesondere aus Karton gebildet sein, der an der inneren Rückseite des Behälters in einem Winkel (α) von 60 bis 85 Grad, insbesondere von 80 Grad nach oben geführt ist.

Von Vorteil ist es, wenn die Behältervorder- und -rückseite in ihrer Breite nur wenig größer sind als die Scheibenbreite. Auch sollte die Behältervorderseite eine geringere Höhe aufweisen als die Behälterrückseite.

Von Vorteil ist es, wenn der Behälter als Schachtel, insbesondere aus Karton gefertigt ist.

Das Verfahren zeichnet sich bevorzugt dadurch aus, daß die Behälter und vorzugsweise die Scheiben durch Bürstenbänder und/oder Bürstenräder fixiert und waagerecht vorwärts bewegt werden können.

Vorteilhafterweise werden nach dem Einbringen der letzten Scheibe in den Behälter das Transportband bzw. die Transportbänder kurzzeitig beschleunigt, bis der nächste leere Behälter die Transportriemen erreicht hat.

Die Vorrichtung zur Durchführung des Verfahrens, die oberhalb der in einer Längsführung gleitenden Behälter umlaufende Transportriemen aufweist, zeichnet sich erfindungsgemäß dadurch aus, daß die Transportriemen einen senkrechten Transportspalt bilden, wobei zwischen Transportriemen und Behälter ein leicht schräggestelltes Führungsblech angeordnet ist.

Hierdurch wird bewirkt, daß, wie oben erwähnt, sich eine Scheibe nach der anderen auf die vorherige legt.

Weiterhin ist es vorteilhaft, wenn die Scheiben zusätzlich über zwei seitliche Führungsbleche in den Behälter führbar sind.

Bevorzugt ist die Vorrichtung derart ausgestaltet, daß die Scheibenstapel durch waagerecht umlaufende Bürstenbänder transportierbar sind. Weiterhin können die Behälter durch mit Bürsten versehene waagerechte Transportbänder bewegbar sein.

Ein Ausführungsbeispiel des erfindungsgemäßen Verfahrens, eines zu füllenden Behälters und einer Verpackungsanlage zur Durchführung des Vrefahrens sind in den Zeichnungen dargestellt und werden im folgenden näher beschrieben.

Es zeigen:
- Figur 1: eine Seitenansicht einer von einer Folie allseitig umhüllten Scheibe,
- Figur 2: eine Stirnansicht der Scheibe,
- Figur 3: eine perspektivische Ansicht eines Behälters mit darin stehenden gestapelten Scheiben,
- Figur 4: den Behälter nach Figur 3 in einer Seitenansicht, mit Umhüllungsfolie
- Figur 5: einen Ausschnitt aus einer Verpackungsanlage während die letzte Scheibe von oben eingeführt wird,
- Figur 6: die Verpackungsanlage nach Figur 5 nach dem Vorschub von dem zuletzt gefüllten Behälter zu einem neuen leeren Behälter,
- Figur 7: einen senkrechten Schnitt durch die Anlage nach Figur 5 und 6.

Eine rechteckige insbesondere quadratische flexible und damit nicht starre Scheibe 1 von wenigen Millimetern Dicke beinhaltet ein leicht verderbliches Lebensmittel wie Käse, Wurst, Soja, Sauce, Früchte, Gemüse, Sülze oder ähnliches und weist eine allseitig umhüllende Kunststoffolie auf, die an den Scheibenrändern versiegelt ist und damit dort Versiegelungsränder 2 bildet, so daß die Scheibe 1 sich in einen gasdichten Schlauchbeutel befindet, dessen Flächen dicht an den Lebensmittelaußenseiten anliegen.

Mehrere Scheiben 1 stehen senkrecht, einen Stapel bildend in einem nach oben offenen Behälter (Schachtel) 3, insbesondere aus Karton. Der Behälter 3 weist eine senkrechte Vorderseite 6, eine senkrechte Rückseite 5 und zwei senkrechte Seitenwände 7, 8 auf, so daß die Wände 5 bis 8 den Scheibenstapel an vier Seiten umgeben. Hierbei besitzt die Vorderseite 6 eine geringere Höhe als die Rückseite 5 und insbesondere die Seitenwände 7, 8, so daß die Scheiben von vorne leicht von Hand einzeln entnehmbar sind, nachdem eine Behälterumhüllung 21 insbesondere aus Kunststofffolie entfernt wurde. Diese Umhüllungsfolie ermöglicht es den Behälterinhalt zu begasen.

Die Scheiben 1 stehen nicht absolut senkrecht im Innern des Behälters 3, sondern in einer leicht schrägen Anordnung, wobei die Scheiben mit dem Behälterboden einen Winkel α von 60 bis 85 Grad insbesondere von 80 Grad bilden. Damit der gewählte Winkel eingehalten wird, befindet sich auf der Innenseite der Rückwand 5 eine Einlage 10 insbesondere aus Karton in Form einer schrägen Wand, die im selben Winkel α schräg gestellt ist und an der die hinterste Scheibe 1 anliegt.

Damit die Scheiben auf dem Boden 9 nicht verrutschen, bildet der Boden 9 eine gewellte Oberseite 11, insbesondere aus Karton, wobei jede Scheibe 1 mit ihrer Unterseite in einer zwischen zwei Rippen befindlichen Ausnehmung 12 einliegt. Die gewellte Oberseite 11 kann von einem Abschnitt gebildet sein, der einstückig in die Einlage 10 übergeht.

In den Figuren 5 bis 7 ist ein Ausschnitt aus einer Anlage dargestellt, die die einzeln umhüllten Scheiben 1 in die Behälter 3 füllt. Die Anlage weist eine untere Längsführung 13 auf, in der die Behälter 3 in Transportrichtung gleiten. Hierbei werden die Behälter durch mit Bürsten versehene waagerechte Transportbänder 14 bewegt und auch die Scheibenstapel werden durch waagerecht umlaufende Bürstenbänder 15 transportiert.

Die Bänder 15 fixieren zudem die Scheiben in der Packung und halten den Behälter 3 oben offen, um keine Störkanten entstehen zu lassen. Funktion und Konstruktion dieser Bürstenbänder 14, 15 werden hier nicht genauer beschrieben, da ihre Technik in der am 14.08.1997 vorveröffentlichten deutschen Offenlegungsschrift DE 196 04 926 A ausführlich dargestellt ist.

Die Anlage weist zwei oberhalb der Behälter 3 angeordnete umlaufende Transportriemen 16, 17 auf, die einen senkrechten Transportspalt 18 bilden, durch den einzelne Scheiben 1 nach unten zu dem jeweils darunter befindlichen Behälter 3 geführt werden. Die Scheiben gelangen kurz oberhalb des Behälters auf ein im Winkel leicht schräggestelltes Führungsblech 19 und gleiten über dieses Blech in den Behälter 3. Zwei seitliche Führungsbleche 20 (Figur 7) sorgen dafür, daß die Scheiben zusätzlich zu den Seiten hin geführt sind.

Die Scheiben 1 werden damit in senkrechter bzw. leicht schräger Stellung einzeln in den jeweiligen Behälter 3 geführt, wobei von Scheibe zu Scheibe der bzw. die Behälter um die Scheibenbreite vorwärts bewegt werden, so daß sich eine Scheibe nach der anderen auf die vorherige legt und der Stapel innerhalb des Behälters gebildet wird.

Nach dem Einbringen der letzten Scheibe in den jeweiligen Behälter, wird die Vorschubbewegung der Transportbänder14, 15 kurzzeitig beschleunigt, bis der nächste leere Behälter unterhalb der Transportriemen 16, 17 und dem Führungsblech 19 steht.

## Patentansprüche

1. Verfahren zum Einbringen und Stapeln von Scheiben (1) in Behälter (3), **dadurch gekennzeichnet, daß** die Scheiben (1) senkrecht zwischen zwei umlaufenden Transportriemen (16,17) einzeln nach unten transportiert werden und von oben über ein leicht schräggestelltes Führungsblech (19) in den Behälter (3) gleiten, wobei eine Scheibe nach der anderen sich auf die vorherige Scheibe legt und mindestens ein waagerechtes Transportband (14) die Behälter während des Stapelns weiter bewegt.

2. Verfahren nach Anspruch 1 **dadurch gekennzeichnet, daß** die Behälter und vorzugsweise die Scheiben durch Bürstenbänder (14,15) und/oder Bürstenräder fixiert und waagerecht vorwärts bewegt werden.

3. Verfahren nach Anspruch 1 oder 2, **dadurch gekennzeichnet, daß** nach dem Einbringen der letzten Scheibe (1) in den Behälter (3) das Transportband bzw. die Transportbänder (14,15) kurzzeitig beschleunigt werden bis der nächste leere Behälter die Transportriemen (16,17) erreicht hat.

4. Vorrichtung zur Durchführung eines Verfahrens nach einem der vorherigen Ansprüche mit oberhalb von in einer Längsführung gleitenden Behältern (3) umlaufenden Transportriemen (16,17) **dadurch gekennzeichnet, daß** die Transportriemen (16,17) einen senkrechten Transportspalt (18) bilden, wobei zwischen Transportriemen (16,17) und Behälter (3) ein leicht schräggestelltes Führungsblech (19) angeordnet ist.

5. Vorrichtung nach Anspruch 4, **dadurch gekennzeichnet, daß** die Scheiben über das schräggestellte Führungsblech (19) und über zwei seitliche Führungsbleche (20) in den Behälter (3) führbar sind.

6. Vorrichtung nach einem der vorherigen Ansprüche, **dadurch gekennzeichnet, daß** die Behälter (3) durch mit Bürsten versehene waagerechte Transportbänder (14) bewegbar sind.

7. Vorrichtung nach einem der vorherigen Ansprüche, **dadurch gekennzeichnet, daß** die Scheibenstapel durch waagerecht umlaufende Bürstenbänder (15) transportierbar sind.

## Claims

1. A method of introducing and stacking slices (1) in containers (3), **characterised in that** the slices (1) are conveyed individually downwards vertically between two revolving conveyor straps (16, 17) and slide from above over a slightly inclined guide plate (19) into the container (3), one slice after the other being laid on the previous slice, and at least one horizontal conveyor belt (14) moving the containers onwards during stacking.

2. A method according to claim 1, **characterised in that** the containers and preferably the slices are fixed by brush belts (14, 15) and/or brush wheels and moved horizontally forwards.

3. A method according to claims 1 or 2, **characterised in that** after the introduction of the last slice (1) into the container, the conveyor belt/belts (14, 15) is/are briefly accelerated until the next empty container has reached the conveyor straps (16, 17).

4. An apparatus for the performance of a method according to one of the preceding claims, having conveying straps (16, 17) revolving above containers (3) sliding in a longitudinal guide, **characterised in that** the conveyor straps (16, 17) form a vertical conveyor gap (18), a slightly inclined guide plate (19) being disposed between the conveyor straps (16, 17) and the container (3).

5. An apparatus according to claim 4, **characterised in that** the slices can be guided via the inclined guide plate (19) and via two lateral guide plates (20) into the container (3).

6. An apparatus according to one of the preceding claims, **characterised in that** the containers (3) can be moved by horizontal conveyor belts (14) equipped with brushes.

7. An apparatus according to one of the preceding claims, **characterised in that** the stack of slices can be conveyed by horizontally rotating brush belts (15).

## Revendications

1. Procédé d'introduction et d'empilage de tranches (1) dans des récipients (3),
caractérisé en ce que les tranches (1) sont transportées individuellement verticalement vers le bas entre deux courroies de transport (16, 17) circulantes et glissent d'en haut dans le récipient (3) sur une tôle de guidage (19) placée légèrement inclinée, une tranche après l'autre se posant sur la tranche précédente et au moins une bande de transport (14) horizontale déplaçant les récipients plus loin pendant l'empilage.

2. Procédé selon la revendication 1,
caractérisé en ce que les récipients et de préférence les tranches sont fixés et déplacés horizontalement vers l'avant par des bandes à brosses (14, 15) et/ou des zones à brosses.

3. Procédé selon les revendications 1 ou 2,
caractérisé en ce que, après l'introduction de la dernière tranche (1) dans le récipient (3), la bande de transport ou respectivement les bandes de transport (14, 15) sont accélérées momentanément jusqu'à ce que le récipient vide suivant a atteint les courroies de transport (16,17).

4. Dispositif pour la mise en oeuvre du procédé selon l'une des revendications précédentes, avec des courroies de transport (16, 17) circulant au-dessus de récipients (3) glissant dans un guidage longitudinal,
caractérisé en ce que les courroies de transport (16, 17) forment une fente de transport (18) verticale, une tôle de guidage (19) placée légèrement inclinée étant disposée entre les courroies de transport (16, 17) et les récipients (3).

5. Dispositif selon la revendication 4,
caractérisé en ce que les tranches peuvent être guidées dans les récipients par la tôle de guidage (19) placée légèrement inclinée et deux tôles de guidage (20) latérales.

6. Dispositif selon l'une des revendications précédentes,
caractérisé en ce que les récipients (3) peuvent être déplacés au moyen de bandes de transport (14) horizontales munies de brosses.

7. Dispositif selon l'une des revendications précédentes,
caractérisé en ce que les piles de tranches peuvent être déplacées au moyen de bandes à brosses (15) circulant horizontalement.
